# EUROPÄISCHE PATENTSCHRIFT

(11) **EP 3 168 933 B1**
(45) Veröffentlichungstag und Bekanntmachung des Hinweises auf die Patenterteilung: **17.10.2018**
(21) Anmeldenummer: 16197427.4
(22) Anmeldetag: 04.11.2016
(51) Int. Cl.: H01R 4/48, H01R 13/18, H01R 13/11, H01R 24/76

(54) **STECKDOSENPOLKONTAKT**
PLUG SOCKET POLE CONTACT
BORNE DE PRISE ÉLECTRIQUE

(30) Priorität: 11.11.2015 DE 102015119389
(43) Veröffentlichungstag der Anmeldung: 17.05.2017
(73) Patentinhaber: ABB AG, 68309 Mannheim (DE)
(72) Erfinder: Mrkajic, Oliver, 58511 Lüdenscheid (DE); Ewers, Manfred, 58239 Schwerte (DE)

(56) Entgegenhaltungen:
- EP-A1- 2 645 488
- DE-A1- 3 809 843

## Beschreibung

Die Erfindung betrifft einen Steckdosenpolkontakt für einen Steckdoseneinsatz eines elektrisches Unterputz- oder Aufputz- Installationsgerätes, einer Steckdose, gemäß den Merkmalen des Anspruchs 1. Die Erfindung kann auch in Steckdoseneinsätzen ortsveränderlicher Steckdosen, wie beispielsweise Steckerleisten, verwendet werden.

Bekannte Elektro-Installationsgeräte, die als Unterputz-, Doppel- oder Mehrfach- Unterputz Steckdosen oder als Aufputz- Steckdosen ausgeführt sein können, bestehen üblicherweise aus einem Steckdoseneinsatz, der aus einem Sockelelement aufgebaut ist, welches vorzugsweise zum Einsetzen oder Aufsetzen in eine Öffnung in einer Gebäudewand ausgebildet ist. Ein Steckdoseneinsatz weist zudem eine an dem Sockelelement lösbar befestigbare Abdeckung und Polklemmen bzw. Polkontakte auf, welche zum Anschluss von Phasenleiter und Nullleiter eines 230V- Wechselspannungsnetzes vorgesehen sind.

Die EP 2645488 A1 zeigt eine Polklemmenbaugruppe für einen Steckdoseneinsatz, welche eine Kontaktnase aufweist, die zur Kontaktierung eines Zusatzmoduls vorgesehen ist.

In der DE 102013005143 A1 ist ein Steckdosenpolkontakt für einen Steckdoseneinsatz beschrieben, welcher aus einer Polklemmenkomponente und eine Stützfeder-Kontaktfeder-Baugruppe aufgebaut ist. Die Polklemmenkomponente ist aus zwei Leitereinführungen sowie zwei sich gegenüberliegenden Kontaktschenkeln mit jeweils endseitigen Kontakttulpen zur Einführung und Klemmung eines Steckerstiftes eines Steckers zusammengesetzt und deckt die elektrische Funktion der Stromleitung vom Leiter zum Steckerstift ab. Die Stützfeder-Kontaktfeder-Baugruppe besteht aus einem Metall mit Federeigenschaften und deckt die mechanische Funktion ab. Über zwei gegen die Kontaktschenkel pressende über eine Stützfederbrücke miteinander verbundene Stützfederarme wird hierzu die Klemmkraft für die Steckerstiftklemmung sichergestellt und über eine Kontaktfeder mit mindestens einem Kontaktfederarm sowie mindestens einem Verriegelungsarm wird die Klemmkraft für die Leiterklemmung und die Leiterverriegelung sichergestellt.

Neben dem Verriegelungsarm ist typischerweise jeweils ein Entriegelungsarm einer Entriegelungsfeder angeordnet. Sobald eine Kraft auf einen der Entriegelungsarme ausgeübt wird, löst sich der betreffende Verriegelungsarm endseitig vom eingesteckten Leiter, wodurch dieser herausgezogen werden kann.

Beim Einführen des Steckerstiftes in den entsprechenden Polkontakt übertragen sich die Initialkräfte bis zu den Leitereinführungen. Die freien Enden der Leitereinführungen verändern die Position, beide Enden bewegen sich aufeinander zu und die Leitereinführungen können sich verformen. Bei einer übermäßigen Verformung der Leitereinführungen verjüngt sich der Durchgang zur Entriegelungsfeder, wodurch das Entriegelungselement gesperrt werden könnte.

Zusätzlich entsteht durch die übermäßige Verformung eine Zugkraft in der äußeren Verbindungsstelle (in den Figuren mit dem Bezugszeichen 33 bezeichnet) an der Stützfeder-Kontaktfeder-Baugruppe, wodurch diese belastet wird und sich lösen kann.

Der Erfindung liegt die Aufgabe zugrunde, einen optimierten Polkontakt für einen Steckdoseneinsatz anzulegen, welcher vorab genannte Nachteile vermeidet und insbesondere eine Verformung der Leitereinführungen des Polkontaktes beim Einführen eines Steckers reduziert bzw. vermeidet.

Diese Aufgabe wird erfindungsgemäß gelöst durch einen Steckdosenpolkontakt für einen Steckdoseneinsatz zusammengesetzt aus einer Polklemmenkomponente und einer Stützfeder-Kontaktfeder-Baugruppe. Die Polklemmenkomponente ist aus zwei Leitereinführungen zur Einführung eines Leiters bzw. Kabelgutes sowie zwei sich gegenüberliegenden Kontaktschenkeln zur Einführung und Klemmung eines Steckerstiftes zusammengesetzt und ermöglicht die elektrische Funktion der Stromleitung vom Leiter zum Steckerstift. Die Stützfeder-Kontaktfeder-Baugruppe ist aus einem Metall mit Federeigenschaften gebildet und ermöglicht die mechanische Funktion. Hierzu wird über zwei die Kontaktschenkel zusammenpressende Stützfederarme die Klemmkraft für die Klemmung des Steckerstiftes und über eine Kontaktfeder mit mindestens einem Kontaktfederarm sowie mindestens einem Verriegelungsarm die Klemmkraft für die Leiterklemmung und die Leiterverriegelung sichergestellt. Neben dem Verriegelungsarm ist jeweils ein Entriegelungsarm einer Entriegelungsfeder angeordnet. Sobald eine Kraft auf einen der Entriegelungsarme ausgeübt wird, löst sich der betreffende Verriegelungsarm endseitig vom eingesteckten Leiter, wodurch dieser herausgezogen werden kann.

Erfindungsgemäß ist ein, vorzugsweise direkt aus dem Kontaktfederblech geformter geometrischer Körper zwischen den Leitereinführungen angeordnet, welches als Endanschlag mit der jeweils gegenüberliegenden Fläche korrespondiert und so die Leitereinführungen, welche die Leiter, beispielsweise Phasenleiter und Nullleiter aufnimmt und klemmt, vor unzulässiger Verformung bzw. Positionsänderung schützt.

Hierdurch wird auch sichergestellt, dass die Funktion der Leitungsentriegelung gewährleistet bleibt, die üblicherweise dadurch erfolgt weil ein Entriegelungshebel eines, üblicherweise aus Isoliermaterial bestehenden Hebels, zwischen den Leitereinführungen auf die Enden der Klemmfederelemente drückt und die erforderliche Kraft zum Lösen der Leiter ausübt.

Erfindungsgemäß ist der Endanschlag direkt aus dem Polklemmenmaterial der Polklemmenkomponente in Form einer Lasche angeformt.

Die mit der Erfindung erzielbaren Vorteile bestehen insbesondere darin, dass das als Endanschlag wirkende geometrische Körper, welcher auf der Seite angeordnet ist, auf der die Leitungen eingeführt werden, den gesamten Polkontakt stabilisiert und eine Verformung der Leitereinführungen vermeidet oder zumindest reduziert.

In einer bevorzugten Ausgestaltung ist der Steckdosenpolkontakt zusätzlich mit einem Verstrebungselement ausgestattet, welches die Stützfederarme der Stützfeder-Kontaktfeder-Baugruppe des Steckdosenpolkontaktes zusammenfügt, indem das Verstrebungselement die Stützfeder-Kontaktfeder-Baugruppe an der offenen Seite schließt, um somit eine optimale Kraftübertragung an der Stützfeder-Kontaktfeder-Baugruppe herbeizuführen. Dadurch werden die mechanischen Kontaktkräfte für die Klemmung des jeweils angeschlossenen Leiters und die Klemmung der eingesteckten Steckerstifte in einem Steckdoseneinsatz durch den Einsatz des Verstrebungselements verbessert, weil die Aufweitung der Schenkel durch das Verstrebungselement begrenzt wird.

Das Verstrebungselement kann als, vorzugsweise U-förmige, Blechlasche ausgeführt sein, welche über die Schenkelstege der Stützfeder- Kontaktfeder- Baugruppe geschoben und geklemmt ist oder mit diesen verbunden ist und entweder als separates Bauteil ausgeführt sein oder ein an einem der Stützfederarme der Stützfeder-Kontaktfeder-Baugruppe angeformtes Teil sein.

In einer weiteren Ausführungsform ist das Verstrebungselement für den Steckdosenpolkontakt als Stift-, Zylinder- oder Drahtelement ausgeführt und durch vorgesehene Öffnungen in den Schenkelstegen der Stützfeder- Kontaktfeder- Baugruppe geführt.

Dadurch, dass das Verstrebungselement orthogonal zur Hauptachse (Z) der Stützfeder-Kontaktfeder-Baugruppe zu eben dieser positioniert und fixiert ist, wird die Formstabilität der Stützfeder-Kontaktfeder-Baugruppe bei eingestecktem und nicht eingestecktem Steckerstift sichergestellt.

In einer weiteren vorteilhaften Ausführungsform weist das Verstrebungselement Laschen zur Begrenzung des eingeführten Anschlussdrahtes auf.

Zweckmäßig ist die Polklemmenkomponente des Steckdosenpolkontakts einteilig ausgebildet und aus einem entsprechend ausgestanzten Kupferlegierungsblech gebogen.

Des Weiteren ist die Stützfeder- Kontaktfeder- Baugruppe des Steckdosenpolkontakts ebenfalls einteilig ausgebildet und aus einem entsprechend ausgestanzten Metall mit Federeigenschaften, beispielsweise einem Edelstahlblech, gebogen. Alternativ hierzu ist es auch möglich, die Stützfeder-Kontaktfeder-Baugruppe zweiteilig oder dreiteilig auszuführen.

Des Weiteren ist die Stützfeder- Kontaktfeder- Baugruppe des Steckdosenpolkontakts ebenfalls einteilig ausgebildet und aus einem entsprechend ausgestanzten Metall mit Federeigenschaften, insbesondere Edelstahlblech, gebogen. Alternativ hierzu ist es auch möglich, die Stützfeder-Kontaktfeder-Baugruppe zweiteilig oder dreiteilig auszuführen.

Die Erfindung wird nachstehend an Hand der in den Zeichnungen dargestellten Ausführungsbeispiele erläutert. Es zeigen:
- Fig. 1: eine perspektivische Ansicht einer beispielhaften Polklemmenkomponente und einer beispielhaften Stützfeder-Kontaktfeder-Baugruppe eines Steckdosenpolkontaktes gemäß dem Stand der Technik,
- Fig. 2: eine perspektivische Ansicht der aus der Polklemmenkomponente und der Stützfeder-Kontaktfeder-Baugruppe zusammengebauten Polklemmenbaugruppe gemäß Stand der Technik,
- Fig. 3: eine perspektivische Ansicht einer ersten beispielhaften Ausführungsform des erfindungsgemäßen Steckdosenpolkontaktes,
- Fig. 4: eine vergrößerte perspektivische Darstellung des Endanschlages, welches die Leitereinführungen in Position hält,
- Fig. 5, 6: eine perspektivische Ansicht einer beispielhaften zweiten Ausführungsform des erfindungsgemäßen Steckdosenpolkontaktes, und
- Fig. 7, 8, 9: perspektivische Ansichten weiterer Ausführungsformen der Stützfeder-Kontaktfeder-Baugruppe des erfindungsgemäßen Steckdosenpolkontaktes.

In der **Fig. 1** ist eine perspektivische Ansicht einer beispielhaften Polklemmenkomponente 3 und einer beispielhaften Stützfeder-Kontaktfeder-Baugruppe 19 eines Steckdosenpolkontaktes, nachfolgend auch als Polklemmenbaugruppe bezeichnet, gemäß dem Stand der Technik dargestellt, von denen die Erfindung ausgeht.

Die Polklemmenbaugruppe ist aus den zwei jeweils einteilig ausgebildeten Hauptkomponenten zusammengesetzt:
- einer Polklemmenkomponente 3 (siehe linke Abbildung) aus einer Kupferlegierung (z. B. einem Kupfer-Zink-Material) für die elektrische Funktion, d. h. die Stromleitung, und
- einer Stützfeder-Kontaktfeder-Baugruppe 19 (siehe rechte Abbildung) aus einem Metall mit guten Federeigenschaften, beispielsweise Edelstahl.

Die Polklemmenkomponente 3 weist einen ersten Kontaktschenkel 4 und einen zweiten gegenüberliegenden Kontaktschenkel 5 auf, wobei jeder dieser Kontaktschenkel 4, 5 endseitig mit einer Kontakttulpe 6, 7 versehen ist. Jeder der beiden Kontaktschenkel 4, 5 geht über in einen angeformten Schenkelsteg 13.

An den beiden Schenkelstegen 13 sind jeweils hohlkanalförmige respektive im Profil U-förmige Leitereinführungen 14, 15 angeordnet, welche zum Einführen oder Einstecken der Leiter, beispielsweise Phasenleiter und Nullleiter eines 230V- Wechselspannungsnetzes, vorgesehen sind.

Um eine definierte Ruhestellung festzulegen, ist jeweils ein Anschlag 8, 9 an den Kontaktschenkeln 4, 5 angeformt, wobei diese beiden Anschläge 8, 9 in Ruhestellung, d. h. bei nicht eingestecktem Steckerstift, gegeneinander pressen. Die Kontaktschenkel verhindern zusätzlich das Herauslösen der Polklemmenbaugruppe aus dem zugehörigen Steckdosensockel, insbesondere beim Herausziehen des eingesteckten Steckerstiftes.

Die, bevorzugt, einteilig ausgeführte Stützfeder-Kontaktfeder-Baugruppe 19 weist einen ersten Stützfederarm 20 und einen zweiten gegenüberliegenden Stützfederarm 21 auf, wobei diese beiden Stützfederarme 20, 21 über eine Stützfederbrücke 24 U-förmig miteinander verbunden sind.

Die Stützfederbrücke 24 weist an ihrer ersten nicht mit den Stützfederarmen 20, 21 verbundenen Außenkante nebeneinander zwei angeformte Kontaktfederarme 25, 26 auf, wobei die Kontaktfederarme 25, 26 die für eine Leiterklemmung gegen die U-förmigen Leitereinführungen 14, 15 erforderliche Klemmkraft aufbringen.

Die Stützfederbrücke 24 weist an ihrer zweiten nicht mit den Stützfederarmen 20, 21 verbundenen Außenkante (gegenüberliegend zur ersten Außenkante) nebeneinander zwei angeformte Verriegelungsarme 27, 28 auf, wobei neben einem Verriegelungsarm 27, 28 jeweils ein Entriegelungsarm 29, 30 angeordnet ist.

Die Verriegelungsarme 27, 28 pressen endseitig gegen einen eingesteckten Leiter und bewirken derart eine Arretierung des Leiters. Sobald eine Kraft auf einen der Entriegelungsarme 29, 30 ausgeübt wird, was durch einen nicht dargestellten "Federlöser" respektive einer "Federlöserplatte" erfolgt, löst sich der betreffende Verriegelungsarm 27, 28 endseitig vom eingesteckten Leiter, wodurch dieser herausgezogen und die Kontaktierung unterbrochen werden kann.

In der **Fig. 2** ist eine perspektivische Ansicht der aus der Polklemmenkomponente 3 und der Stützfeder-Kontaktfeder-Baugruppe 19 zusammengebauten Polklemmenbaugruppe 1 aus Fig. 1 dargestellt.

Mit den Bezugszeichen 10 und 11 sind die Schenkelstege der Stützfeder- Kontaktfeder- Baugruppe 19 bezeichnet. Die daran angeformten Stützfederarme 20, 21 der Stützfeder-Kontaktfeder-Baugruppe 19 bilden Außenfedern und übertragen eine Federkraft auf die beiden Kontaktschenkel 4, 5 der Polklemmenkomponente 3, um derart eine definiert hohe Haltekraft auf einen eingesteckten Steckerstift auszuüben.

Sowohl die Kontaktfederarme 25, 26 als auch die Verriegelungsarme 27, 28 (siehe Fig. 1) greifen in die hohlkanalförmigen Leitereinführungen 14, 15 ein, um auf diese Weise Haltefedern für die Leiter zu bilden und sowohl die Klemmung als auch die Verriegelung der eingeführten Leiter zu bewerkstelligen. Alternativ kann die Leitungsklemmung einschenklig ausgeführt sein, d. h. die Baukomponenten 25 und 27 bzw. 26 und 28 aus Fig. 1 sind so zusammengefasst, dass lediglich jeweils ein Schenkel die Haltefunktion erfüllt.

**Fig. 3** zeigt eine beispielhafte erste Ausführungsform des erfindungsgemäßen Steckdosenpolkontaktes 1, welcher aus der Stützfeder-Kontaktfeder-Baugruppe 19 und der Polfederkomponente 3 bestehend aus zwei Leitereinführungen 14, 15 sowie zwei sich gegenüberliegenden Kontaktschenkeln 4, 5 mit jeweils endseitigen Kontakttulpen 6, 7 zur Einführung und Klemmung eines Steckerstiftes zusammengesetzt ist.

Die Stützfeder-Kontaktfeder-Baugruppe 19 ist aus einem Metall mit Federeigenschaften und zwei gegen die Kontaktschenkel 4, 5 der Polkomponente 3 pressende Stützfederarme 20, 21 gebildet, welche die Klemmkraft für die Klemmung des Steckerstiftes bereitstellen und über eine Kontaktfeder mit zwei Kontaktfederarmen 25, 26 sowie zwei Verriegelungsarmen 27, 28 (wie in Fig. 2 gezeigt) die Klemmkraft für die Leiterklemmung und die Leiterverriegelung sicherstellen.

Zur Verstrebung des Polkontaktes 1 ist eine als separates Bauteil ausgeführte Blechlasche 12 über die Schenkelstege 10, 11 der Stützfeder- Kontaktfeder- Baugruppe 19 gefügt, um so die Stützfederarme 20, 21 der Stützfeder-Kontaktfeder-Baugruppe 19 zusammenzuhalten. Die Blechlasche 12 besteht vorzugsweise aus Metall und wird primär verwendet um die Stützfeder der Stützfeder-Kontaktfeder-Baugruppe 19 an deren offenen Seite zu schließen, um somit eine optimale Kraftübertragung der Stützfeder bereitzustellen. In einer bevorzugten Ausgestaltung ist die Blechlasche 12 mit angeformten nach deren Montage auf den Schenkelstege 10, 11 der Stützfeder-Kontaktfeder- Baugruppe 19 innenliegenden Laschen 18 versehen, wodurch der durch die Leitereinführungen 14, 15 der Polklemmenbaugruppe 1 eingeführte Draht in vorteilhafter Weise begrenzt wird. Weiterhin sind Außenlaschen 17 für die Klemmung der Schenkelstege 10, 11 angeformt. Die Positionierung der Blechlasche 12 erfolgt über vorgesehene Ausnehmungen an den Schenkelstegen sowie über die angeformten Außenlaschen 17.

Neben den Verriegelungsarmen 27, 28 ist jeweils ein Entriegelungsarm 29, 30 einer Entriegelungsfeder angeordnet, die bei einer Krafteinwirkung auf einen der Entriegelungsarme 29, 30 den betreffenden Verriegelungsarm 27, 28 endseitig jeweils vom eingesteckten Leiter löst.

Erfindungsgemäß ist ein Endanschlag 2 vorgesehen, welcher direkt aus dem Polklemmenmaterial der Polklemmenkomponente 3 gestanzt, anschließend geformt bzw. gebogen und in seine Position gebracht wird, und die Leitereinführungen 14, 15 an ihren zueinander weisenden Seiten während des Einsteckens und im eingesteckten Zustand den eingesteckten Steckerstift eines Steckers auf Abstand hält.

Vorstehend wird von einer einteilig ausgeführten Stützfeder-Kontaktfeder-Baugruppe 19 ausgegangen. Alternativ ist es selbstverständlich auch möglich, die Stützfeder-Kontaktfeder-Baugruppe 19 zweiteilig oder dreiteilig auszubilden.

Fig. 4 zeigt eine vergrößerte perspektivische Darstellung der vorzugsweise als Lasche ausgeführtem Endanschlages 2, welcher die Enden der Leitereinführungen 14, 15 auf Abstand hält und die Funktion der Entriegelungsfeder gewährleistet.

Die **Fig. 5** und die **Fig. 6** zeigen eine perspektivische Ansicht einer beispielhaften zweiten Ausführungsform des erfindungsgemäßen Steckdosenpolkontaktes 1 mit einem vor und nach der Montage als Stift-, Zylinder- oder Drahtelement 22 ausgeführten Verstrebungselements.

Die X-, Y und die Z- Achsen der Stützfeder-Kontaktfeder-Baugruppe 19 sind durch Pfeile dargestellt. Die X- und Y- Achse verlaufen senkrecht zur Hauptachse Z der Stützfeder-Kontaktfeder-Baugruppe 19. Das Verstrebungselement ist orthogonal zur Hauptachse Z der Stützfeder-Kontaktfeder-Baugruppe 19 positioniert und fixiert, wodurch die Formstabilität der Stützfeder-Kontaktfeder-Baugruppe 19 bei eingestecktem und nicht eingestecktem Steckerstift sichergestellt ist.

Das als Stift-, Zylinder- oder Drahtelement 22 ausgeführte Verstrebungselement ist durch vorgesehene Öffnungen 23 in den Schenkelstegen 10, 11 der Stützfeder- Kontaktfeder- Baugruppe 19 geführt, um so die Stützfederarme 20, 21 der Stützfeder-Kontaktfeder-Baugruppe 19 zusammenzuhalten und den eingeführten Leiter in vorteilhafter Weise in seiner Position zu begrenzen, welcher durch die Leitereinführungen 14, 15 der Polklemmenbaugruppe eingeführt wurde.

Das Stift-, Zylinder- oder Drahtelement 22 ist an wenigstens einem Ende so ausgestaltet, dass Mittel vorgesehen sind, welche das Stift-, Zylinder- oder Drahtelement 22 fixieren oder verklemmen und somit die erforderliche Kraft für das zusammenpressen der Stützfederarme 20, 21 aufbringt. Das Stift-, Zylinder- oder Drahtelement 22 wird durch z.B. eine konische Ausführung aufweisen, mit Gewinde und Schraube versehen sein oder durch Umbiegen, Verformen, Verprägen, Verschweißen der Enden des Stiftes ausgeführt, positioniert und gegen ein Herausfallen gesichert sein.

Auch in dieser Ausführungsform des erfindungsgemäßen Polkontaktes 1 ist zwischen den Leitereinführungen 14, 15 auf der zum freien Ende der Leitereinführungen 14, 15 weisenden Seite der aus den beiden Entriegelungsarmen 29, 30 der Endanschlag 2 gezeigt, welches die Leitereinführungen 14, 15 an ihren zueinander weisenden Seiten während des Einsteckens und im eingesteckten Zustand des Steckerstiftes beabstandet.

Die **Fig. 7, 8** und **9** zeigen eine perspektivische Ansicht einer weiteren Ausführungsformen der Stützfeder-Kontaktfeder-Baugruppe 19 des erfindungsgemäßen Steckdosenpolkontaktes 1 mit einem an einem der Stützfederarme 20, 21 der Stützfeder-Kontaktfeder-Baugruppe 19 angeformten Verstrebungselement 16, welches im montiertem Zustand abgebogen ist (siehe Fig. 8, 9). Es sind im Wesentlichen die gleichen Baukomponenten 10, 11, 20, 21, 25, 26, 28 und 29 zu erkennen.

Das Verstrebungselement 16 ist, vorzugsweise als rechteckförmige - und biegbare Blechlasche ausgeführt und bildet mit einer der Stützfederarme 20, 21 der Stützfeder- Kontaktfeder-Baugruppe 19 ein einstückiges Bauteil (siehe insbesondere Fig. 7). Das Verstrebungselement 16 weist in einer bevorzugten Ausführungsform ebenfalls Laschen 18 zur Begrenzung des eingeführten Anschlussdrahtes auf.

Weiterhin ist das Verstrebungselement 16 mit einer Öffnung 31 versehen, mittels der das Verstrebungselement 16 bei der Montage des Steckdosenpolkontaktes 1 mit seinem freien Ende in eine Lasche 32 am ersten Stützfederarm 20 der Stützfeder-Kontaktfeder-Baugruppe 19 gesteckt bzw. geschoben ist, um das Verstrebungselement 16 auf der Stützfeder-Kontaktfeder-Baugruppe 19 mittels Verformung der Lasche 32 sicher zu befestigen und die Stützfedern der Stützfeder-Kontaktfeder-Baugruppe 19 zusammenzuhalten.

Zur sicheren Befestigung des Verstrebungselements 16 ist der erste Stützfederarm 20 so ausgestaltet, dass das Verstrebungselement 16 nach seinem Umbiegen formschlüssig mit diesem verbunden ist. Dazu ist das Verstrebungselement 16 mit seiner Öffnung 31 an seinem freien Ende auf die Ausgestaltung 33 des ersten Stützfederarmes 20 abgestimmt.

Auch hier sind die X-, Y und die Z- Achsen der Stützfeder-Kontaktfeder-Baugruppe 19 durch Pfeile dargestellt. Die Blechlasche 16 ist orthogonal (entlang der X-Achse) zur Hauptachse Z der Stützfeder-Kontaktfeder-Baugruppe 19 positioniert und fixiert, wodurch die Formstabilität der Stützfeder-Kontaktfeder-Baugruppe 19 bei eingestecktem und nicht eingestecktem Steckerstift sichergestellt ist.

### Bezugszeichenliste

- 1: Steckdosenpolkontakt, Polklemmenbaugruppe
- 2: geometrischer Körper, Endanschlag, Lasche, welche die erste und zweite Leitereinführung beabstanden
- 3: Polklemmenkomponente
- 4: erster Kontaktschenkel der Kontaktfeder
- 5: zweiter Kontaktschenkel der Kontaktfeder
- 6: erste Kontakttulpe der Kontaktfeder
- 7: zweite Kontakttulpe der Kontaktfeder
- 8: erster Anschlag für Ruhestellung
- 9: zweiter Anschlag für Ruhestellung
- 10: erster Schenkelsteg der Stützfeder- Kontaktfeder- Baugruppe
- 11: zweiter Schenkelsteg der Stützfeder- Kontaktfeder- Baugruppe
- 12: Ausführungsform des Verstrebungselements als U- förmige Blechlasche
- 13: angeformter Schenkelsteg der Polklemmenkomponente
- 14: erste Leitereinführung
- 15: zweite Leitereinführung
- 16: Ausführungsform des Verstrebungselements als eine an einem Stützfederarm angeformte Blechlasche
- 17: Außenlasche für die Klemmung der Blechlasche 12
- 18: Lasche zur Begrenzung des eingeführten Anschlussdrahtes/Leiters
- 19: Stützfeder- Kontaktfeder- Baugruppe
- 20: erster Stützfederarm
- 21: zweiter Stützfederarm
- 22: Ausführungsform des Verstrebungselements als Stift-, Zylinder-, Drahtelement
- 23: Öffnung zur Aufnahme des Verstrebungselements 22
- 24: Stützfederbrücke zur Verbindung der Stützfederarme miteinander
- 25: erster Kontaktfederarm
- 26: zweiter Kontaktfederarm
- 27: erster Verriegelungsarm
- 28: zweiter Verriegelungsarm
- 29: erster Entriegelungsarm der Entriegelungsfeder
- 30: zweiter Entriegelungsarm der Entriegelungsfeder
- 31: Öffnung in der Blechlasche 16
- 32: Lasche an einen der Stützfederarme der Stützfeder- Kontaktfeder-Baugruppe zur Verbindung des Verstrebungselementes 16 mit der Stützfeder
- 33: Verbindungsstelle

## Patentansprüche

1. Steckdosenpolkontakt für einen Steckdoseneinsatz zusammengesetzt aus einer Polklemmenkomponente (3) und einer Stützfeder-Kontaktfeder-Baugruppe (19), wobei
• die Polklemmenkomponente (3) aus zwei Leitereinführungen (14, 15) sowie zwei sich gegenüberliegenden Kontaktschenkeln (4, 5) zur Einführung und Klemmung eines Steckerstiftes zusammengesetzt ist und die elektrische Funktion der Stromleitung vom Leiter zum Steckerstift abdeckt, und
• die Stützfeder-Kontaktfeder-Baugruppe (19) zwei Schenkelstege (10, 11) aufweist, aus einem Metall mit Federeigenschaften gebildet ist und die mechanische Funktion abdeckt, wobei
• hierzu zwei die Kontaktschenkel (4, 5) zusammenpressende Stützfederarme (20, 21) die Klemmkraft für die Klemmung des Steckerstiftes bereitstellen, und über eine Kontaktfeder mit mindestens einem Kontaktfederarm (25, 26) sowie mindestens einem Verriegelungsarm (27, 28), die Klemmkraft für die Leiterklemmung und die Leiterverriegelung bereitstellen,
• neben dem Verriegelungsarm (27, 28) jeweils ein Entriegelungsarm (29, 30) einer Entriegelungsfeder angeordnet ist, die bei einer Krafteinwirkung auf einen der Entriegelungsarme (29, 30) den betreffenden Verriegelungsarm (27, 28) endseitig vom eingesteckten Leiter löst,
**dadurch gekennzeichnet, dass**
• zwischen den Leitereinführungen (14, 15) auf der zum freien Ende der Leitereinführungen (14, 15) weisenden Seite der Entriegelungsfeder ein Endanschlag (2) direkt aus dem Polklemmenmaterial der Polklemmenkomponente (3) in Form einer Lasche angeformt ist, welcher die Leitereinführungen (14, 15) zueinander beabstandet und die Funktion der Entriegelungsfeder gewährleistet, indem die Entriegelungsfeder bei einer Krafteinwirkung auf einen der Entriegelungsarme (29, 30) den betreffenden Verriegelungsarm (27, 28) endseitig jeweils vom eingesteckten Leiter löst.

2. Steckdosenpolkontakt nach Anspruch 1, **dadurch gekennzeichnet, dass** der Endanschlag (2) direkt aus dem Polklemmenmaterial der Polklemmenkomponente (3) gestanzt ist, und in seine Position gebracht wird, um so die Leitereinführungen (14, 15) an ihren zueinander weisenden Seiten während des Einsteckens und im eingesteckten Zustand den eingesteckten Steckerstift eines Steckers auf Abstand hält.

3. Steckdosenpolkontakt nach einem der vorstehenden Ansprüche, **dadurch gekennzeichnet, dass** ein Verstrebungselement (12, 16, 22) die Stützfederarme (20, 21) der Stützfeder-Kontaktfeder-Baugruppe (19) zusammenhält.

4. Steckdosenpolkontakt nach Anspruch 3, **dadurch gekennzeichnet, dass** das Verstrebungselement (12) als Blechlasche ausgeführt ist.

5. Steckdosenpolkontakt nach Anspruch 3 oder 4, **dadurch gekennzeichnet**, das Verstrebungselement (16) als separates Bauteil ausgeführt ist, welches über die Schenkelstege (10, 11) der Stützfeder- Kontaktfeder- Baugruppe (19) geschoben ist oder mit diesen verbunden ist.

6. Steckdosenpolkontakt nach einem der Ansprüche 4 oder 5, **dadurch gekennzeichnet, dass** die Blechlasche (12, 16) Außenlaschen (17) für die Klemmung der Schenkelstege (10, 11) und Laschen (18) zur Begrenzung eines eingeführten Anschlussdrahtes aufweist.

7. Steckdosenpolkontakt nach Anspruch 3 oder 4, **dadurch gekennzeichnet, dass** das Verstrebungselement (16) ein an einem der Stützfederarme (20, 21) der Stützfeder- Kontaktfeder-Baugruppe (19) angeformtes Teil ist, welches die Schenkelstege (10, 11) der Stützfeder- Kontaktfeder- Baugruppe (19) miteinander verbindet.

8. Steckdosenpolkontakt nach Anspruch 3, **dadurch gekennzeichnet, dass** das Verstrebungselement (22) als Stift-, Zylinder- oder Drahtelement ausgeführt ist, welches durch vorgesehene Öffnungen (23) in den Schenkelstegen der Stützfeder-Kontaktfeder- Baugruppe (19) geführt ist.

9. Steckdosenpolkontakt nach einem der vorstehenden Ansprüche, **dadurch gekennzeichnet, dass** der Steckdosenpolkontakt in Steckdoseneinsätzen von Unterputz, Aufputz- oder ortsveränderlichen Steckdosen eingesetzt ist.

## Claims

1. Plug socket pole contact for a plug socket insert composed of a pole terminal component (3) and a support spring/contact spring assembly (19), wherein
• the pole terminal component (3) is composed of two conductor insertion channels (14, 15) and also two contact limbs (4, 5), which are situated opposite one another, for the insertion and clamping of a plug pin and covers the electrical function of the power line from the conductor to the plug pin, and
• the support spring/contact spring assembly (19) has two limb webs (10, 11), is formed from a metal having spring properties and covers the mechanical function, wherein
• to this end, two support spring arms (20, 21) that press the contact limbs (4, 5) together provide the clamping force for the clamping of the plug pin, and provide the clamping force for the conductor clamping and the conductor locking by means of a contact spring having at least one contact spring arm (25, 26) and also at least one locking arm (27, 28),
• an unlocking arm (29, 30) of an unlocking spring is arranged in each case next to the locking arm (27, 28), which unlocking arm releases the relevant locking arm (27, 28) at the end side from the plugged-in conductor when a force acts on one of the unlocking arms (29, 30),
**characterized in that**
• an end stop (2) is integrally formed directly from the pole terminal material of the pole terminal component (3) in the form of a lug between the conductor insertion channels (14, 15) on the side of the unlocking spring pointing towards the free end of the conductor insertion channels (14, 15), which end stop spaces the conductor insertion channels (14, 15) apart from one another and ensures the function of the unlocking spring by virtue of the unlocking spring releasing each relevant locking arm (27, 28) at the end side from the plugged-in conductor when a force acts on one of the unlocking arms (29, 30).

2. Plug socket pole contact according to Claim 1, **characterized in that** the end stop (2) is stamped directly from the pole terminal material of the pole terminal component (3) and is brought into its position in order to thus keep the conductor insertion channels (14, 15) at their sides facing one another during plug-in at a distance from the plugged-in plug pin of a plug in the plugged-in state.

3. Plug socket pole contact according to either of the preceding claims, **characterized in that** a bracing element (12, 16, 22) holds the support spring arms (20, 21) of the support spring/contact spring assembly (19) together.

4. Plug socket pole contact according to Claim 3, **characterized in that** the bracing element (12) is embodied as a sheet-metal lug.

5. Plug socket pole contact according to Claim 3 or 4, **characterized in that** the bracing element (16) is embodied as a separate component, which is pushed over the limb webs (10, 11) of the support spring/contact spring assembly (19) or is connected to said limb webs.

6. Plug socket pole contact according to either of Claims 4 and 5, **characterized in that** the sheet-metal lug (12, 16) has outer lugs (17) for the clamping of the limb webs (10, 11) and lugs (18) for delimitation of an inserted connection wire.

7. Plug socket pole contact according to Claim 3 or 4, **characterized in that** the bracing element (16) is a part integrally formed on one of the support spring arms (20, 21) of the support spring/contact spring assembly (19), which part connects the limb webs (10, 11) of the support spring/contact spring assembly (19) to one another.

8. Plug socket pole contact according to Claim 3, **characterized in that** the bracing element (22) is embodied as a pin, cylinder or wire element, which is guided through openings (23) in the limb webs of the support spring/contact spring assembly (19).

9. Plug socket pole contact according to one of the preceding claims, **characterized in that** the plug socket pole contact is used in plug socket inserts of flush-mounted, surface-mounted or portable plug sockets.

## Revendications

1. Contact polaire de prise électrique pour un insert de prise électrique, constitué d'un composant de borne polaire (3) et d'un sous-ensemble ressort d'appui - ressort de contact (19),
* le composant de borne polaire (3) étant constitué de deux entrées de ligne (14, 15) ainsi que de deux branches de contact (4, 5) mutuellement opposées servant à l'introduction et au serrage d'une broche mâle et assurant la fonction électrique de conduction du curant du conducteur vers la broche mâle, et
* le sous-ensemble ressort d'appui - ressort de contact (19) possédant deux éléments jointifs de branche (10, 11), étant formé d'un métal ayant des caractéristiques de ressort et assurant la fonction mécanique,
* deux bras de ressort d'appui (20, 21) qui compriment les branches de contact (4, 5) fournissant à cet effet la force de serrage pour le serrage de la broche mâle et, par le biais d'un ressort de contact pourvu d'au moins un bras de ressort de contact (25, 26) ainsi qu'au moins un bras de verrouillage (27, 28), fournissant la force de serrage pour le serrage de conducteur et le verrouillage de conducteur,
* à côté du bras de verrouillage (27, 28) étant respectivement disposé un bras de déverrouillage (29, 30) d'un ressort de déverrouillage, qui, lors d'une intervention par force sur l'un des bras de déverrouillage (29, 30), détache le bras de verrouillage (27, 28) concerné par le côté extrémité du conducteur inséré,
**caractérisé en ce que**
* une butée finale (2) sous la forme d'une languette est façonnée directement sur le matériau de borne polaire du composant de borne polaire (3), entre les entrées de ligne (14, 15) sur le côté du ressort de déverrouillage orienté vers l'extrémité libre des entrées de ligne (14, 15), laquelle espace les entrées de ligne (14, 15) l'une de l'autre et garantit la fonction du ressort de déverrouillage **en ce que** le ressort de déverrouillage, lors d'une intervention par force sur l'un des bras de déverrouillage (29, 30), détache le bras de verrouillage (27, 28) concerné par le côté extrémité respectivement du conducteur inséré.

2. Contact polaire de prise électrique selon la revendication 1, **caractérisé en ce que** la butée finale (2) est poinçonnée directement sur le matériau de borne polaire du composant de borne polaire (3) et elle est amenée dans sa position afin de maintenir ainsi les entrées de ligne (14, 15) espacées au niveau de leurs côtés orientés l'un vers l'autre pendant l'insertion et à l'état inséré de la broche mâle insérée d'une fiche.

3. Contact polaire de prise électrique selon l'une des revendications précédentes, **caractérisé en ce qu'**un élément d'entretoisement (12, 16, 22) maintien ensemble les bras de ressort d'appui (20, 21) du sous-ensemble ressort d'appui - ressort de contact (19).

4. Contact polaire de prise électrique selon la revendication 3, **caractérisé en ce que** l'élément d'entretoisement (12) est réalisé sous la forme d'une languette en tôle.

5. Contact polaire de prise électrique selon la revendication 3 ou 4, **caractérisé en ce que** l'élément d'entretoisement (16) est réalisé sous la forme d'un élément structural séparé qui est glissé sur les éléments jointifs de branche (10, 11) du sous-ensemble ressort d'appui - ressort de contact (19) ou relié à ceux-ci.

6. Contact polaire de prise électrique selon l'une des revendications 4 ou 5, **caractérisé en ce que** la languette en tôle (12, 16) possède des languettes externes (17) pour le serrage des éléments jointifs de branche (10, 11) et des languettes (18) servant à limiter un fil de raccordement inséré.

7. Contact polaire de prise électrique selon la revendication 3 ou 4, **caractérisé en ce que** l'élément d'entretoisement (16) est une pièce façonnée sur l'un des bras de ressort d'appui (20, 21) du sous-ensemble ressort d'appui - ressort de contact (19), lequel relie ensemble les éléments jointifs de branche (10, 11) du sous-ensemble ressort d'appui - ressort de contact (19).

8. Contact polaire de prise électrique selon la revendication 3, **caractérisé en ce que** l'élément d'entretoisement (22) est réalisé sous la forme d'un élément en broche, cylindrique ou en fil métallique, lequel est guidé à travers des ouvertures (23) prévues dans les éléments jointifs de branche du sous-ensemble ressort d'appui - ressort de contact (19).

9. Contact polaire de prise électrique selon l'une des revendications précédentes, **caractérisé en ce que** le contact polaire de prise électrique est utilisé dans des inserts de prise électrique de prises électriques à montage encastré, à montage en saillie ou pouvant être changées de place.
